# FASCICULE DE BREVET EUROPEEN

(11) **EP 0 643 446 B1**
(45) Date de publication et mention de la délivrance du brevet: **16.04.1997**
(21) Numéro de dépôt: 94401899.3
(22) Date de dépôt: 25.08.1994
(51) Int. Cl.: H01R 13/627

(54) **Perfectionnements aux boîtiers de connecteurs électriques**
Verbesserungen an Gehäusen von elektrischen Verbindern
Improvements to electrical connector housings

(30) Priorité: 10.09.1993 FR 9310814
(43) Date de publication de la demande: 15.03.1995
(73) Titulaire: CONNECTEURS CINCH, Société Anonyme dite :, F-78190 Montigny Le Bretonneux (FR)
(72) Inventeur: Ittah, Jean, F-92350 Villeneuve la Garrenne (FR); Badaroux, Thierry, F-78100 Saint-Germain en Laye (FR)
(74) Mandataire: Faber, Jean-Paul

(56) Documents cités:
- EP-A- 0 356 157
- EP-A- 0 420 255
- GB-A- 2 243 029
- JP-Y-58 041 745
- US-A- 5 254 014

## Description

La présente invention se rapporte à des perfectionnements aux boîtiers de connecteurs électriques.

L'invention vise des boîtiers de connecteurs formés d'un élément femelle destiné à recevoir un élément mâle, l'un des éléments contenant des organes de connexions électriques mâles ou femelles et l'autre des organes correspondants devant être raccordés.

Afin d'être assuré que les deux éléments de boîtier sont parfaitement accouplés pour que les connexions électriques soient réalisées, on a imaginé différents systèmes.

Un des systèmes connus est dans la technique surnommée : à "avaloir" c'est-à-dire que lorsque les deux éléments de boîtier sont en partie insérés l'un dans l'autre, un système tend automatiquement à engager à fond l'élément de boîtier mâle dans l'élément de boîtier femelle.

La présente invention vise un système de ce type qui soit d'un fonctionnement sûr, d'un prix de revient acceptable et d'une utilisation pratique.

Le brevet japonais JP-A-58/41745 décrit un connecteur électrique pourvu d'un système de ce type.

Dans ce brevet japonais l'élément de boîtier mâle comporte une barrette élastique qui bascule à partir de son extrémité destinée à être engagée dans l'élément de boîtier femelle et qui comporte, en un point intermédiaire de sa longueur, une butée destinée à coopérer avec une saillie dudit élément de boîtier.

Une telle réalisation présente un certain nombre d'inconvénients.

Pour être efficace, il faut, au moment où on tend à effacer la butée pour engager l'élément de boîtier mâle dans l'élément de boîtier femelle, vaincre un point dur à partir duquel le système fonctionne automatiquement.

Dans le brevet japonais, lorsqu'on appuie sur la barrette élastique, la butée s'efface et on ne sait pas à partir de quelle longueur d'insertion le système fonctionne.

Pour être assuré que les organes de connexions mâles soient parfaitement insérés dans les organes de connexions femelles, il faut impérativement que lesdits organes de connexions mâles aient une certaine longueur, il est donc indispensable que l'engagement de l'élément de boîtier mâle dans l'élément de boîtier femelle corresponde à une course relativement importante. Si on désire que le système à "avaloir" fonctionne sur la presque totalité de la course il faut, d'une part, que la force de réaction de la barrette élastique soit importante et, d'autre part, que les surfaces en contact de la butée et de la saillie soient les plus réduites possibles.

Dans la réalisation décrite dans le brevet japonais, la course est obligatoirement réduite et la force de réaction de la barrette élastique est faible de sorte que les dimensions du boîtier sont réduites.

L'un des buts de la présente invention est de remédier à ces divers inconvénients.

Les perfectionnements, selon l'invention, visent des boîtiers de connecteurs électriques du type comprenant un élément de boîtier femelle avec une ouverture d'introduction, un élément de boîtier mâle, ces deux éléments étant destinés à recevoir des organes de connexions électriques à accoupler, ledit boîtier étant pourvu d'un système dit à "avaloir" permettant à l'élément mâle d'être engagé à fond et verrouillé automatiquement lorsque l'élément de boîtier mâle a été inséré jusqu'à une position déterminée dans l'élément de boîtier femelle, l'élément de boîtier mâle comportant une languette élastique s'étendant latéralement parallèlement au sens d'introduction de l'élément mâle dans l'élément femelle et solidaire, par une extrémité, de l'élément de boîtier mâle et, par l'autre extrémité, d'un pilier situé au voisinage de l'extrémité de l'élément de boîtier mâle destinée à être engagée dans l'élément femelle, ladite barrette élastique comportant, en un point intermédiaire de sa longueur, une butée, tandis que l'élément de boîtier femelle présente un passage destiné à recevoir la barrette élastique et en un point intermédiaire duquel s'étend une saillie située sur le trajet de la butée, lesdits perfectionnements étant caractérisés en ce que la barrette élastique est inclinée en direction de l'extrémité de l'élément de boîtier mâle opposée à celle destinée à s'insérer dans l'élément de boîtier femelle, la butée affectant la forme d'un bloc sensiblement parallélépipédique, tandis que la saillie présente, tournée du côté de l'ouverture de l'élément de boîtier femelle, un abrupt raccordé à angle droit à une partie elle-même raccordée à angle droit à un abrupt de retenue destiné à assurer, avec la butée, le verrouillage des deux éléments de boîtier entre eux, de manière que, lorsqu'on introduit l'élément de boîtier mâle dans l'élément de boîtier femelle, la butée, en coopérant avec la saillie, engendre un fléchissement de la barrette élastique, afin que l'extrémité de la butée passe sous la partie de la saillie située entre les deux abrupts et que, lorsque la surface de la butée coopérant avec l'angle raccordant la partie située entre les deux abrupts et l'abrupt de retenue, la force de réaction de la barrette élastique, tendant à revenir dans sa forme initiale, engendre un engagement complet dudit élément de boîtier mâle dans l'élément de boîtier femelle.

Grâce à cette disposition, lorsqu'on exerce une pression sur l'élément de boîtier mâle pour l'engager dans l'élément de boîtier femelle, la butée porte contre l'abrupt de la saillie ce qui engendre un ploiement de la partie intermédiaire de la barrette élastique permettant, moyennant un certain effort d'insertion, à la butée de passer sous la saillie.

Dès que la butée a légèrement dépassé la saillie, ladite butée porte contre l'angle reliant l'abrupt de retenue à la partie reliant les deux abrupts de sorte qu'avec l'action élastique de la barrette, l'élément de boîtier mâle tend automatiquement à s'engager dans l'élément de boîtier femelle jusqu'à ce que les deux éléments de boîtier soient verrouillés.

Suivant un détail constructif, au voisinage de son extrémité adjacente à l'extrémité de l'élément de boîtier mâle, opposée à celle destinée à être engagée dans l'ouverture de l'élément de boîtier femelle, la barrette élastique est solidaire d'un voile dont l'extrémité libre est solidaire d'un barreau transversal relié par deux pattes élastiques à l'extrémité correspondante de l'élément de boîtier mâle.

On réalise ainsi un moyen simple de désaccoupler les deux éléments de boîtier. De plus, l'action élastique de la barrette est renforcée par les pattes élastiques.

L'invention va maintenant être décrite avec plus de détails en se référant à un mode de réalisation particulier donné à titre d'exemple seulement et représenté aux dessins annexés, dans lesquels :

Figure 1 est une vue en perspective schématique d'un connecteur, selon l'invention.

Figures 2, 3, 4 et 5 sont des vues en coupe montrant le fonctionnement du connecteur, objet de l'invention.

Le connecteur, représenté aux figures, comprend un élément de boîtier mâle 1 et un élément de boîtier femelle 2 destiné à recevoir l'élément de boîtier 1.

L'élément de boîtier mâle 1 comporte une série de canaux 3 destinés à recevoir, chacun, un organe de connection électrique femelle relié à un conducteur. Ces organes sont connus et ne sont pas représentés ici.

L'élément de boîtier mâle 1 présente, sur sa surface latérale 4, deux nervures parallèles 5 destinées à coopérer avec des glissières correspondantes 6 de l'élément de boîtier femelle 2.

Au voisinage de l'extrémité 9 destinée à être introduite dans l'élément de boîtier femelle 2, l'élément de boîtier mâle 1, sur sa face 4, comporte deux piliers 7 supportant une barrette élastique 8 dont l'extrémité libre est solidaire d'une extrémité 11 de l'élément de boîtier mâle 1 opposée à l'extrémité 9.

La barrette élastique 8 est inclinée depuis son extrémité 8a adajacente à l'extrémité 9 vers son extrémité 8b adjacente à l'extrémité 11.

De part et d'autre de l'extrémité 8b de la barrette 8 s'étendent deux pattes élastiques 14 reliées à leur extrémité libre par un barreau 15, lui-même relié par un voile 16 à la barrette élastique 8, cet ensemble constituant un organe de déverrouillage.

La barrette 8, en un point intermédiaire de sa longueur, est solidaire d'une butée 18 affectant la forme d'un bloc parallépipédique.

Entre les glissières 6, l'élément de boîtier femelle est pourvu d'un passage 20 destiné à recevoir l'ensemble pilier 7 barrette 8.

Le passage 20 est, en partie, fermé par une saillie 21 située sur le trajet de la butée 18 et qui présente, du côté de l'ouverture d'introduction de l'élément de boîtier mâle, un abrupt 21a raccordé à angle droit à une partie 21b, elle-même raccordée à angle droit à un abrupt de retenue 21c.

Le fond de l'élément de boîtier femelle 2 est pourvu d'organes mâles 24 destinés à coopérer avec les organes femelles des canaux 3.

Le fonctionnement est le suivant :

On engage l'élément 1 dans l'élément 2, les nervures 5 viennent coopérer avec les glissières 6, tandis que les piliers 7 et l'extrémité 8a s'insèrent dans le passage 20 (voir figure 2) jusqu'à ce que la butée 18 vienne porter contre l'abrupt 21a.

En continuant d'essayer d'engager l'élément 1 dans l'élément 2, la barrette élastique 8 ploie depuis son extrémité 8a jusqu'à son extrémité 8b et ainsi (voir figures 3 et 4) l'extrémité de la butée 18 tournée du côté des piliers vient passer sous la partie 21b. Compte tenu de la force de réaction de la barrette 8, il est nécessaire d'exercer une légère pression jusqu'à ce que ladite extrémité de la butée ait franchi l'arête séparant 21b et 21c. Lorsque cette partie angulaire a été dépassée compte tenu de l'action élastique de la barrette 8 qui tend à revenir dans sa position initiale, l'élément de boîtier 1 est automatiquement déplacé (dans le sens de la flèche a voir figure 4) pour s'engager complètement dans l'élément de boîtier 2, la butée 18 venant alors coopérer avec l'abrupt de retenue 21c pour assurer le verrouillage des éléments de boîtier entre eux (voir figure 5).

Pour désaccoupler les éléments de boîtier 1 et 2, il suffit d'exercer (voir figure 5) une pression sur le barreau 15 dans le sens de la flèche b afin de dégager la butée 18 de la saillie 21 et de tirer l'élément 1 dans le sens opposé à la flèche a.

De préférence, les organes de connexions électriques peuvent avoir des longueurs telles qu'ils ne coopèrent que lorsque la butée 18 coopère avec la partie angulaire reliant l'abrupt 21c à la partie 21b et qu'ainsi on est sûr que les éléments de boîtier s'assembleront l'un dans l'autre.

Bien entendu, l'invention n'est pas limitée au mode de réalisation qui vient d'être décrit et représenté. On pourra y apporter de nombreuses modifications de détail sans sortir pour cela du cadre de l'invention tel que défini par les revendications.

## Revendications

1. Boîtier de connecteurs électriques du type comprenant un élément de boîtier femelle (2) avec une ouverture d'introduction d'un élément de boîtier mâle (1), ces deux éléments étant destinés à recevoir des organes de connexions électriques à accoupler, ledit boîtier étant pourvu d'un système dit à "avaloir" permettant à l'élément mâle (1) d'être engagé à fond et verrouillé automatiquement lorsque l'élément de boîtier mâle a été inséré jusqu'à une position déterminée dans l'élément de boîtier femelle (2), ledit élément de boîtier mâle (1) comportant une languette élastique (8) s'étendant latéralement, parallèlement au sens d'introduction de l'élément mâle- dans l'élément femelle (2) et solidaire, par une extrémité (8b), de l'élément de boîtier mâle (1) et, par l'autre extrémité (8a), d'un pilier (7) situé au voisinage de l'extrémité (9) de l'élément de boîtier mâle (1) destinée à être engagée dans l'élément femelle (2), ladite barrette élastique (8) comportant, en un point intermédiaire de sa longueur, une butée (18), tandis que l'élément de boîtier femelle présente un passage (20) destiné à recevoir la barrette élastique (8) et, en un point intermédiaire duquel, s'étend une saillie (21) située sur le trajet de la butée (18), caractérisés en ce que la barrette élastique (8) est inclinée en direction de l'extrémité de l'élément de boîtier mâle (1) opposée à celle destinée à s'insérer dans l'élément de boîtier femelle (2), la butée (18) affectant la forme d'un bloc sensiblement parallélépipédique, tandis que la saillie (21) présente, tournée du côté de l'ouverture de l'élément de boîtier femelle (2), un abrupt (21a) raccordé à angle droit à une partie (21b) elle-même raccordée à angle droit à un abrupt de retenue (21c) destiné à assurer avec la butée (18) le verrouillage des deux éléments de boîtier entre eux, de manière que, lorsqu'on introduit l'élément de boîtier mâle (1) dans l'élément de boîtier femelle (2), la butée (18), en coopérant avec la saillie (21), engendre un fléchissement de la barrette élastique (8), afin que l'extrémité de la butée (18) passe sous la partie (21b) de la saillie (21) située entre les deux abrupts et que, lorsque la surface de la butée (18), coopérant avec l'angle raccordant la partie (21b) située entre les deux abrupts et l'abrupt de retenue (21c), la force de réaction de la barrette élastique (8), tendant à revenir dans sa forme initiale, engendre un engagement complet dudit élément de boîtier mâle (1) dans l'élément de boîtier femelle (2).

2. Boîtier de connecteurs électriques, selon la revendication 1, caractérisés en ce qu'au voisinage de son extrémité (8b) adjacente à l'extrémité (11) de l'élément de boîtier mâle (1) opposée à celle destinée à être engagée dans l'ouverture de l'élément de boîtier femelle (2), la barrette élastique (8) est solidaire d'un voile (16) dont l'extrémité libre est solidaire d'un barreau transversal (15) relié par deux pattes élastiques à l'extrémité correspondante de l'élément de boîtier mâle.

## Patentansprüche

1. Gehäuse für elektrische Verbinder solcher Art, die ein dosenartiges Gehäuseelement (2) mit einer Öffnung zum Einführen eines steckerartigen Gehäuseelementes (1) aufweisen, wobei die zwei Elemente zur Aufnahme von miteinander zu verbindenden elektrischen Kontaktorganen bestimmt sind, das genannte Gehäuse mit einem sogenannten "einziehenden" System versehen ist, das es ermöglicht, daß das steckerartige Element (1) selbsttätig bis zum Grunde eingesteckt und verriegelt wird, wenn das steckerartige Gehäuseelement bis zu einer vorbestimmten Position in das dosenartige Gehäuseelement (2) eingeführt worden ist, das genannte steckerartige Gehäuseelement (1) eine federnde Leiste (8) besitzt, die sich seitlich parallel zur Richtung des Einführens des steckerartigen Elementes in das dosenartige Element (2) erstreckt und über ein Ende (8b) fest mit dem steckerartigen Gehäuseelement (1) und über das andere Ende (8a) mit einem Ständer (7) verbunden ist, der in der Nähe desjenigen Endes (9) des steckerartigen Gehäuseelementes (1) vorgesehen ist, welches zum Einstecken in das dosenartige Element (2) bestimmt ist, die genannte federnde Leiste (8) an einer im mittleren Bereich ihrer Länge gelegenen Stelle einen Anschlag (18) aufweist und das dosenartige Gehäuseelement einen Durchgang (20) besitzt, der zur Aufnahme der federnden Leiste (8) bestimmt ist und in dessen mittlerem Bereich sich ein Vorsprung (20) erstreckt, der auf der Bewegungsbahn des Anschlages (18) gelegen ist, dadurch gekennzeichnet, daß die federnde Leiste (8) in Richtung auf dasjenige Ende des steckerartigen Gehäuseelementes (1) geneigt ist, welches demjenigen entgegengesetzt ist, das zum Einführen in das dosenartige Gehäuseelement (2) bestimmt ist, daß der Anschlag (18) die Form eines im wesentlichen als Parallelflach gestalteten Blockes besitzt und der Vorsprung (21) auf der der Öffnung des dosenartigen Gehäuseelementes (2) zugekehrten Seite eine Steilfläche (21a) besitzt, die im rechten Winkel mit einem Teil (21b) verbunden ist, der seinerseits im rechten Winkel mit einer als Haltefläche dienenden Steilfläche (21c) verbunden ist, die dazu vorgesehen ist, mit dem Anschlag (18) die Verriegelung der zwei Gehäuseelemente untereinander sicherzustellen, dergestalt, daß, wenn man das steckerartige Gehäuseelement (1) in das dosenartige Gehäuseelement (2) einführt, der Anschlag (18) in Zusammenwirkung mit dem Vorsprung (21) eine Ausbiegung der federnden Leiste (8) bewirkt, damit das Ende des Anschlages (18) unter demjenigen Teil (21b) des Vorsprunges (21) hindurchläuft, welcher zwischen den zwei Steilflächen gelegen ist, und daß, wenn die Oberfläche des Anschlages (18) mit dem Winkel zusammenwirkt, der den zwischen den zwei Steilfächen gelegenen Teil (21b) mit der als Haltefläche dienenden Steilfläche (21c) verbindet, die Reaktionskraft der federnden Leiste (8), die ihre ursprüngliche Form wieder einzunehmen sucht, ein vollständiges Einsetzen des genannten steckerartigen Gehäuseelementes (1) in das dosenartige Gehäuseelement (2) bewirkt.

2. Gehäuse für elektrische Verbinder nach Anspruch 1, dadurch gekennzeichnet, daß die federnde Leiste (8) in der Nähe ihres Endes (8b), welches demjenigen Ende (11) des steckerartigen Gehäuseelementes (1) entgegengesetzt ist, das zum Einstecken in die Öffnung des dosenartigen Gehäuseelementes (2) bestimmt ist, mit einem Flügel (16) fest verbunden ist, dessen freies Ende mit einem Querstab (15) fest verbunden ist, der über zwei federnde Ansätze (14) mit dem entsprechenden Ende des stekkerartigen Gehäuseelementes verbunden ist.

## Claims

1. An electrical connector housing of the type comprising a female housing component (2) having an opening for the introduction of a male housing component (1), these two components being intended to receive electrical connection members to be connected, the said housing being provided with a so-called "throat" system enabling the male component (1) to be engaged completely and automatically locked when the male housing component has been inserted as far as a determined position in the female housing component (2), the said male housing component (1) comprising a resilient bar (8) extending laterally, parallel to the direction of introduction of the male component in the female component (2) and integral, by one end (8b), with the male housing component and, by the other end (8a), with a pillar (7) situated in the vicinity of the end (9) of the male housing component (1) intended to be engaged in the female component (2), these said resilient bar (8) comprising at an intermediate point of its length, a stop (18), whereas the female housing component has a passage (20) intended to receive the resilient bar (8) and, at an intermediate point of which, a shoulder (21) situated on the path of the stop (18) extends,
**characterised in that** the resilient bar (8) is inclined towards the end of the male housing component (1) opposite that intend to be inserted into the female housing component (2), the stop (18) assuming the shape of a substantially parallelepipedic block, whereas the shoulder (21) has, turned towards the side of the opening of the female housing component (2), a steep face (21a) connected at right angles to a part (21b) itself connected at right angles to a steep retention face (21c) intended to ensure with the stop (18) the mutual locking of the two housing components, in such a manner that, when the male housing component (1) is introduced into the female housing component (2), the stop (18), by cooperating with the shoulder (21), brings about a bending of the resilient bar (8), so that the end of the stop (18) passes beneath the part (21b) of the shoulder (21) situated between the two steep faces and that, when the surface of the stop (18), cooperating with the angle connecting the part (21b) situated between the two steep faces and the steep retention face (21c), the force of reaction of the resilient bar (8), tending to return to its initial shape, brings about a complete engagement of the said male housing component (1) in the female housing component (2).

2. An electrical connector housing, according to Claim 1, **characterised in that** in the vicinity of its end (8b) adjacent to the end (11) of the male housing component (1) opposite that intended to be engaged in the opening of the female housing component (2), the resilient bar (8) is integral with a rib (16), the free end of which is integral with a transversal bar (15) connected by two resilient lugs to the corresponding end of the male housing component.
